# EUROPÄISCHE PATENTSCHRIFT

(11) **EP 1 194 683 B1**
(45) Veröffentlichungstag und Bekanntmachung des Hinweises auf die Patenterteilung: **21.04.2004**
(21) Anmeldenummer: 00935153.7
(22) Anmeldetag: 31.05.2000
(51) Int. Cl.: F01N 11/00, F02D 41/02

(54) **VERFAHREN ZUR STEUERUNG EINES ARBEITSMODUS EINER VERBRENNUNGSKRAFTMASCHINE**
METHOD FOR CONTROLLING THE OPERATING MODE OF AN INTERNAL COMBUSTION ENGINE
PROCEDE DE COMMANDE D'UN MODE DE FONCTIONNEMENT D'UN MOTEUR A COMBUSTION INTERNE

(30) Priorität: 25.06.1999 DE 19929292
(43) Veröffentlichungstag der Anmeldung: 10.04.2002
(73) Patentinhaber: Volkswagen Aktiengesellschaft, 38436 Wolfsburg (DE)
(72) Erfinder: POTT, Ekkehard, D-38518 Gifhorn (DE)
(74) Vertreter: Schneider, Henry, Dipl.-Ing.
(86) Internationale Anmeldenummer: PCT/EP2000/004978
(87) Internationale Veröffentlichungsnummer: WO 2001/000972

(56) Entgegenhaltungen:
- EP-A- 0 580 389
- EP-A- 0 867 604
- DE-A- 19 851 564
- DE-C- 4 310 961
- US-A- 5 307 626
- US-A- 5 560 200
- US-A- 5 751 602

## Beschreibung

Die Erfindung betrifft ein Verfahren zur Steuerung eines Arbeitsmodus einer Verbrennungskraftmaschine mit den im Oberbegriff des Anspruchs 1 genannten Merkmalen.

Zur Steuerung eines Arbeitsmodus einer Verbrennungskraftmaschine ist bekannt, der Verbrennungskraftmaschine Mittel zuzuordnen, die durch eine zumindest temporäre Beeinflussung wenigstens eines Betriebsparameters der Verbrennungskraftmaschine eine Einstellung des Arbeitsmodus erlauben. Ferner ist bekannt, ein Abgas der Verbrennungskraftmaschine durch geeignete Katalysatoren, die in einem Abgaskanal angeordnet sind, zu reinigen. Derartige Katalysatoren umfassen unter anderem NO_{X}-Speicherkatalysatoren.

Während eines Verbrennungsvorganges eines Luft-Kraftstoff-Gemisches in der Verbrennungskraftmaschine entstehen in wechselnden Anteilen gasförmige Schadstoffe, die einerseits als Reduktionsmittel und andererseits als Oxidationsmittel wirken können. Reduktionsmittel, wie CO, HC oder H₂, entstehen in einem vermehrten Maße unter Bedingungen, in denen ein Verhältnis von Sauerstoff zu einem Kraftstoff unterstöchiometrisch oder stöchiometrisch ist (λ ≤ 1; Regenerationsbetrieb). Überwiegt dagegen der Sauerstoff im Luft-Kraftstoff-Gemisch, so befindet sich die Verbrennungskraftmaschine in einem Magerbetrieb (λ > 1), und ein Anteil der Reduktionsmittel am Abgas sinkt. In einem dynamischen Betrieb der Verbrennungskraftmaschine ist es meist dennoch möglich, die Reduktionsmittel in dem Katalysator in einem ausreichenden Maße mit Sauerstoff zu oxidieren.

Während eines Verbrennungsvorganges werden daneben auch Oxidationsmittel, wie NO_{X} und SO_{X}, gebildet. Diese werden an dem Speicherkatalysator im Regenerationsbetrieb durch die Reduktionsmittel reduziert. In einem Magerbetrieb ist dies nicht mehr in ausreichendem Maße möglich, jedoch werden unter solchen Bedingungen die Oxidationsmittel in dem Speicherkatalysator eingelagert. Eine NO_{X}-Absorption findet dabei solange statt, bis eine NO_{X}-Desorptionstemperatur erreicht oder eine NO_{X}-Speicherfähigkeit des Speicherkatalysators erschöpft ist. Vor diesem Zeitpunkt muß demnach ein Wechsel in den Regenerationsbetrieb stattfinden, um eine NO_{X}-Emission stromab des Speicherkatalysators zu vermindern.

Dazu ist es bekannt, den Arbeitsmodus in Abhängigkeit von einer mittleren Katalysatortemperatur zu steuern. Die Katalysatortemperatur kann dabei beispielsweise über zusätzlich in den Abgaskanal eingebrachte Sensoren erfaßt werden oder aber auch in bekannter Weise über geeignete Modelle berechnet werden. Überschreitet dabei die Katalysatortemperatur eine vorgebbare Schwellentemperatur, so wird ein Wechsel in den Regenerationsbetrieb initiiert, um eine NO_{X}-Desorption ohne gleichzeitige Reduktion zu verhindern. Die EP 0 867 604 A beschreibt ein Verfahren zur Steuerung von Regenerationsintervallen von NO_{X}-Speichern in Abhängigkeit von einer berechneten oder gemessenen Temperatur des Speichers und seiner NO_{X}-Beladung. Dabei wird eine örtlich differenzierte Temperaturberechnung des NO_{X}-Speichers vorgeschlagen, wofür an unterschiedlichen Positionen innerhalb des Speichers lokale Temperaturen rechnerisch ermittelt werden und aus diesen eine mittlere Speichertemperatur berechnet wird.

Auf der anderen Seite muß der Speicherkatalysator, um eine ausreichende NO_{X}-Speicherfähigkeit zu gewähren, auf eine Mindestbetriebstemperatur aufgeheizt werden. So ist bekannt, die Verbrennungskraftmaschine bis zum Erreichen einer vorgebbaren Mindesttemperatur im Regenerationsbetrieb zu betreiben. Dabei ist eine Abgastemperatur in einem solchen Betrieb im allgemeinen höher als im Magerbetrieb. Allerdings muß dabei ein Kraftstoffmehrverbrauch in Kauf genommen werden. Zur Minderung des Kraftstoffverbrauches ist es daher notwendig, eine Dauer des Regenerationsbetriebes möglichst gering zu halten.

Bekannt ist ferner, den Speicherkatalysator je nach Notwendigkeit in bestimmten Abständen zu entschwefeln (SO_{X}-Regeneration). Auch hierzu wird der Regenerationsbetrieb der Verbrennungskraftmaschine eingestellt. Zur Entschwefelung ist jedoch eine wesentlich höhere Mindestentschwefelungstemperatur notwendig. In dem bisherigen Verfahren wird auch hier lediglich eine gemittelte Mindestentschwefelungstemperatur zugrundegelegt, ab der der Wechsel in den Regenerationsbetrieb erfolgt. Gegebenenfalls kann es jedoch sinnvoll sein, die Entschwefelung bereits einzuleiten, wenn nur einzelne Bereiche des Speicherkatalysators die Mindestentschwefelungstemperatur überschritten haben.

Der Erfindung liegt die Aufgabe zugrunde, ein Verfahren zur Verfügung zu stellen, das in besonders einfacher und flexibler Weise erlaubt, einen inhomogenen Temperaturverlauf innerhalb des Speicherkatalysators bei der Steuerung des Arbeitsmodus der Verbrennungskraftmaschine zu berücksichtigen. Damit einhergehend soll der Kraftstoffverbrauch gemindert werden.

Erfindungsgemäß wird diese Aufgabe durch das Verfahren zur Steuerung des Arbeitsmodus der Verbrennungskraftmaschine mit den im Anspruch 1 genannten Merkmalen gelöst. Dadurch, daß
(a) der Speicherkatalysator entsprechend einer vorgebbaren Matrix in einer Anzahl von Katalysatorzellen aufgeteilt wird;
(b) eine Zellentemperatur für jede Katalysatorzelle ermittelt wird und
(c) der Arbeitsmodus der Verbrennungskraftmaschine in Abhängigkeit von der Zellentemperatur von wenigstens einer vorgebbaren Katalysatorzelle bestimmt wird derart,
   - dass ein Magerbetrieb mit λ > 1 eingestellt wird, wenn in wenigstens einer Katalysatorzelle die Zellentemperatur zwischen einer vorgebbaren unteren Grenztemperatur und einer vorgebbaren oberen Grenztemperatur liegt und/oder
   - dass beim Überschreiten der Zellentemperatur in wenigstens einer Katalysatorzelle über eine Mindestentschwefelungstemperatur eine Entschwefelung eingeleitet wird.

ist es möglich, den Arbeitsmodus der Verbrennungskraftmaschine einem tatsächlichen Katalysatorzustand anzupassen.

Dabei ist die untere Grenztemperatur derart gewählt, daß die Mindestbetriebstemperatur überschritten wird und eine insgesamt ausreichende NO_{X}-Speicherfähigkeit des Speicherkatalysators besteht. Die obere Grenztemperatur liegt unterhalb der NO_{X}-Desorptionstemperatur. Der Magerbetrieb der Verbrennungskraftmaschine kann daher noch aufrechterhalten werden, wenn die mittlere Katalysatortemperatur bereits die obere Grenztemperatur überschritten hat, aber noch wenigstens eine Katalysatorzelle unterhalb der vorgebbaren oberen Grenztemperatur liegt, und die Verbrennungskraftmaschine kann bereits nach dem Überschreiten der Mindestbetriebstemperatur in wenigstens einer Katalysatorzelle in den Magerbetrieb geschaltet werden, auch wenn die mittlere Katalysatortemperatur unterhalb der Mindestbetriebstemperatur liegt.

Es hat sich als vorteilhaft erwiesen, in Abhängigkeit von dem NO_{X}- und SO_{X}-Beladungszustand und der Zellentemperatur die NO_{X}-Speicherfähigkeit für jede Katalysatorzelle zu ermitteln. Die NO_{X}-Speicherfähigkeit kann als ein weiteres Kriterium für eine Aufrechterhaltung des Magerbetriebes herangezogen werden. Dazu ist es zum einen denkbar, einen Schwellenwert für die NO_{X}-Speicherfähigkeit vorzugeben und beim Überschreiten des Schwellenwertes den Regenerationsbetrieb der Verbrennungskraftmaschine aufzunehmen. Zum anderen kann eine kumulierte NO_{X}-Rohemission der Verbrennungskraftmaschine über einen vorgebbaren Zeitraum sowie die NO_{X}-Desorption jeder Katalysatorzelle über den gleichen Zeitraum berechnet werden. Anschließend kann in Abhängigkeit von der NO_{X}-Speicherfähigkeit, der NO_{X}-Desorption und einer räumlichen Lage jeder Katalysatorzelle sowie der kumulierten NO_{X}-Rohemission eine kumulierte NO_{X}-Emission stromab des Speicherkatalysators berechnet werden. Übersteigt die berechnete kumulierte NO_{X}-Emission einen vorgebbaren Schwellenwert, so wird ebenfalls der Regenerationsbetrieb der Verbrennungskraftmaschine eingestellt.

Weiterhin ist vorgesehen, beim Überschreiten der Zellentemperatur in wenigstens einer Katalysatorzelle über die Mindestentschwefelungstemperatur die Entschwefelung einzuleiten. Selbstverständlich kann dabei die Entschwefelung zusätzlich abhängig von einem vorgebbaren Schwellenwert für den SO_{X}-Beladungszustand gemacht werden. Auf diese Weise ist es möglich, bereits vor dem Überschreiten einer mittleren Mindestentschwefelungstemperatur die Entschwefelung einzuleiten und so eine Aufheizphase zu verkürzen.

Eine Dauer der Aufheizphase zum Erreichen der Mindestentschwefelungstemperatur in weiter stromab gelegenen Katalysatorzellen kann dabei in Abhängigkeit von der Zellentemperatur weiter stromauf gelegener Katalysatorzellen berechnet werden, da diese ihre Überschußwärme (Differenz aus der Zellentemperatur und der Mindestentschwefelungstemperatur) während der Entschwefelung stromab weiterleiten. Damit wird eine Entschwefelungsdauer verkürzt und ein entschwefelungsbedingter Mehrverbrauch gemindert.

Es hat sich als vorteilhaft erwiesen, die zur Einteilung des Speicherkatalysators benötigte Matrix anhand eines Speicherkatalysatormodells für eine räumliche Erstreckung, einen Temperaturverlauf, einen Verlauf einer Regenerationsgeschwindigkeit, einen Verlauf der NO_{X}-Speicherfähigkeit, einen Verlauf des NO_{X}-, SO_{X}- oder O₂-Beladungszustandes oder eine Kombination derselben festzulegen.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Anordnung eines NO_{X}-Speicherkatalysators in einem Abgaskanal einer Verbrennungskraftmaschine;
- Figur 2: eine schematische Darstellung einer Aufteilung des Speicherkatalysators anhand einer Matrix;
- Figur 3: eine schematische Darstellung eines Verlaufes eines Lambdawertes während einer NO_{X}-Regeneration;
- Figur 4: eine schematische Darstellung des Verlaufes des Lambdawertes während einer Aufheizphase kurz nach Start der Verbrennungskraftmaschine;
- Figur 5: ein Flußdiagramm eines Ausführungsbeispiels des erfindungsgemäßen Verfahrens zur Steuerung eines Arbeitsmodus der Verbrennungskraftmaschine und
- Figur 6: ein Flußdiagramm eines Ausführungsbeispiels des erfindungsgemäßen Verfahrens zur Steuerung eines Arbeitsmodus der Verbrennungskraftmaschine während einer Entschwefelung.

Die Figur 1 zeigt eine schematische Darstellung einer Anordnung 10 mit einem NO_{X}-Speicherkatalysator 12 in einem Abgaskanal 14 einer Verbrennungskraftmaschine 16. Selbstverständlich ist die Anordnung 10 lediglich ein stark vereinfachtes Ausführungsbeispiel, und es können ebenso auch zusätzliche NO_{X}-Speicherkatalysatoren oder Vorkatalysatoren im Bereich des Abgaskanals 14 angeordnet werden. Derartige Anordnungen sind bekannt und sollen hier nicht näher erläutert werden.

In dem Abgaskanal werden zusätzlich Sensoren angeordnet, die einen Rückschluß auf einen aktuellen Katalysatorzustand erlauben, indem sie beispielsweise einen Gehalt einer Gaskomponente in einem Abgas oder eine Temperatur erfassen. In der Anordnung 10 sind dazu beispielhaft ein Gassensor 18 und ein Temperatursensor 20 dargestellt, die stromab des NO_{X}-Speicherkatalysators 12 liegen. Die Sensoren 18, 20 liefern Signale, die innerhalb eines Motorsteuergerätes 22 ausgewertet werden können. Ferner sind der Verbrennungskraftmaschine 16 Mittel 24 zugeordnet, die eine zumindest temporäre Beeinflussung wenigstens eines Betriebsparameters der Verbrennungskraftmaschine 16 ermöglichen. Auf diese Weise kann eine Abgastemperatur, ein Arbeitsmodus der Verbrennungskraftmaschine 16 und/oder der Anteil der einzelnen Gaskomponenten im Abgas variiert werden. Eine derartige Beeinflussung der Betriebsparameter der Verbrennungskraftmaschine 16 ist bekannt und soll in diesem Zusammenhang nicht näher erläutert werden.

Während eines Verbrennungsvorganges eines Luft-Kraftstoff-Gemisches in der Verbrennungskraftmaschine 16 entstehen in wechselnden Anteilen Reduktionsmittel, wie CO, HC und H₂, und Oxidationsmittel, wie NO_{X} und SO_{X}. In einem Arbeitsmodus mit λ ≤ 1 (fette oder stöchiometrische Atmosphäre, Regenerationsbetrieb) überwiegt ein Kraftstoffanteil einen Sauerstoffanteil in dem Luft-Kraftstoff-Gemisch oder diese liegen in stöchiometrischen Verhältnissen vor. Infolgedessen werden in einem erhöhten Maße Reduktionsmittel gebildet. Wechselt der Arbeitsmodus in einem Bereich mit λ > 1 (magere Atmosphäre, Magerbetrieb), so sinkt der Anteil der Reduktionsmittel am Abgas. Im NO_{X}-Speicherkatalysator 12 werden die Reduktionsmittel mit Sauerstoff oxidiert. Damit ist eine Verminderung einer Reduktionsmittelemission in einem ausreichenden Maße immer dann möglich, wenn eine Sauerstoffkonzentration im NO_{X}-Speicherkatalysator 12 entsprechend hoch ist.

Die Oxidationsmittel werden dagegen in dem NO_{X}-Speicherkatalysator 12 durch die Reduktionsmittel umgesetzt. In einem ausreichenden Maße kann dies nur in einem Arbeitsmodus mit λ ≤ 1 erfolgen. In magerer Atmosphäre wird das NO_{X} als Nitrat und das SO_{X} als Sulfat absorbiert und zwar so lange, bis eine NO_{X}-Desorptionstemperatur erreicht oder eine NO_{X}-Speicherfähigkeit erschöpft ist. Vor diesem Zeitpunkt muß demnach zumindest eine NO_{X}-Regeneration durchgeführt werden.

Aufgrund einer höheren SO_{X}-Desorptionstemperatur findet eine SO_{X}-Regeneration (Entschwefelung) im allgemeinen während der NO_{X}-Regeneration nicht statt. Insgesamt sind jedoch für eine Regeneration (NO_{X}- und SO_{X}-Regeneration) ein Arbeitsmodus mit λ ≤ 1 und eine Regenerationstemperatur (in Abhängigkeit von der NO_{X}beziehungsweise SO_{X}-Desorptionstemperatur) notwendig, die zusammengefaßt die Regenerationsparameter bilden. Eine Einstellung der Regenerationsparameter kann in bekannter Weise durch die Beeinflussung der Betriebsparameter der Verbrennungskraftmaschine 16 erfolgen. Ebenso ist bekannt, eine Regenerationsnotwendigkeit des NO_{X}-Speicherkatalysators 12 zu bestimmen. Dies soll in diesem Zusammenhang nicht näher erläutert werden.

In der Figur 2 ist in schematischer Weise eine Aufteilung des Speicherkatalysators 12 in eine beliebige Anzahl von Katalysatorzellen anhand einer vorgebbaren Matrix dargestellt. Die Matrix zur Aufteilung des Speicherkatalysators 12 in die Katalysatorzellen kann anhand eines Speicherkatalysatormodells festgelegt werden. Dieses Modell kann beispielsweise eine räumliche Erstreckung des Speicherkatalysators 12, einen Temperaturverlauf oder einen Verlauf einer Regenerationsgeschwindigkeit innerhalb des Speicherkatalysators 12 umfassen. Denkbar ist auch, einen Verlauf der NO_{X}-Speicherfähigkeit und einen Verlauf eines Beladungszustandes für NO_{X}, SO_{X} oder O₂ innerhalb des Speicherkatalysators 12 zu nutzen. Der Beladungszustand ist dabei ein Maß für eine absorbierte NO_{X}-, SO_{X}- oder O₂-Masse einer Katalysatorzelle. Selbstverständlich ist es möglich, eine Kombination der genannten Parameter in eine Berechnung der Matrix einfließen zu lassen. In dem dargestellten Beispiel ist der Speicherkatalysator 12 in insgesamt sechs Katalysatorzellen Z₁ bis Z₆ (Zonen) aufgeteilt worden, wobei die Zelle Z₁ an einer der Verbrennungskraftmaschine 16 zugewandten Seite angeordnet ist.

Die Figur 3 zeigt einen Verlauf des Lambdawertes während der Regeneration des Speicherkatalysators 12 (gestrichelte Linie). Zur Verdeutlichung ist auch ein Verlauf des Lambdawertes nach einem herkömmlichen Verfahren (durchgezogene Linie) dargestellt. Hierbei ist die Verbrennungskraftmaschine 16 zunächst für eine Phase tₘ₁ im Magerbetrieb. Nach einem Überschreiten einer vorgebbaren Schwellentemperatur für die gemittelte Katalysatortemperatur des Speicherkatalysators 12 wird in einer Phase t_{f1} der Regenerationsbetrieb eingestellt, und zwar mindestens solange, bis die Schwellentemperatur wieder unterschritten wird. Anschließend wird wieder in einer Phase tₘ₂ der Magerbetrieb aufgenommen.

In dem erfindungsgemäßen Verfahren ist der Verlauf des Lambdawertes (gestrichelte Linie) deutlich abweichend. So kann der Regenerationsbetrieb in einer Phase t_{f1}' zum einen später aufgenommen werden und zum anderen früher beendet werden. Zwar mag in den Magerphasen tₘ₁' und tₘ₂' die mittlere Katalysatortemperatur zeitweise oberhalb der nach dem herkömmlichen Verfahren vorgebbaren Grenztemperatur liegen, jedoch kann die Temperatur in ausgewählten Katalysatorzellen (Zellentemperatur) noch niedrig genug sein, um eine ausreichende NO_{X}-Speicherfähigkeit zu gewähren. Art und Weise der Steuerung werden nachfolgend noch näher erläutert.

In der Figur 4 ist ein Verlauf des Lambdawertes während einer Aufheizphase des Speicherkatalysators 12 dargestellt (gestrichelte Linie). Wiederum zeigt eine durchgezogene Linie den Verlauf des Lambdawertes nach einem herkömmlichen Verfahren. Um den Speicherkatalysator 12 kurz nach einem Start der Verbrennungskraftmaschine 16 auf eine notwendige Betriebstemperatur zu bringen, wird dieser zunächst für eine Phase t_{f2} mit einem fetten oder stöchiometrischen Abgas (λ ≤ 1) beaufschlagt, da hier im allgemeinen die Abgastemperaturen deutlich erhöht sind. Der Regenerationsbetrieb wird solange aufrechterhalten, bis die mittlere Katalysatortemperatur eine Mindesttemperatur überschritten hat. Dagegen wird im erfindungsgemäßen Verfahren eine Phase t_{f2}' verkürzt, und ein Magerbetrieb kann bereits aufgenommen werden, wenn ausgewählte Katalysatorzellen die Mindesttemperatur überschritten haben.

In der Figur 5 ist ein Flußdiagramm zur Steuerung des Arbeitsmodus der Verbrennungskraftmaschine 16 dargestellt. Zunächst wird in einem Schritt S1 der Speicherkatalysator 12 entsprechend der vorgebbaren Matrix in eine beliebige Anzahl von Katalysatorzellen aufgeteilt. Nachfolgend wird in einem Schritt S2 die Zellentemperatur für jede Katalysatorzelle ermittelt. Die Zellentemperatur wird entweder direkt gemessen, beispielsweise über zusätzlich eingebrachte Temperatursensoren, oder sie wird anhand bekannter Modelle berechnet.

In einem Schritt S3 wird ermittelt, ob die Zellentemperatur in einer ausgewählten, von Abgasmassenstrom und Lambda und NOx-Rohemissionen abhängigen Anzahl von Katalysatorzellen zwischen einer vorgebbaren unteren Grenztemperatur G₁ und einer vorgebbaren oberen Grenztemperatur G₂ liegt. Die untere Grenztemperatur G₁ stellt dabei die Mindestbetriebstemperatur des Speicherkatalysators 12 dar, die notwendig ist, um überhaupt eine ausreichende NO_{X}-Speicherfähigkeit zu gewähren. Die obere Grenztemperatur G₂ ist derart gewählt, daß sie unterhalb der NO_{X}-Desortionstemperatur liegt, damit NO_{X}-Emissionen stromab des Speicherkatalysators 12 vermieden werden. Liegt die Zellentemperatur in den ausgewählten Katalysatorzellen unterhalb der unteren Grenztemperatur G₁, so kann gegebenenfalls in einem Schritt S4 eine Heizmaßnahme, beispielsweise durch Wechsel in Regenerationsbetrieb, initiiert werden. Ist die Zellentemperatur in den ausgewählten Katalysatorzellen oberhalb der oberen Grenztemperatur G₂, so kann gegebenenfalls in dem Schritt S4 eine Abkühlmaßnahme durch eine Beeinflussung der Betriebsparameter der Verbrennungskraftmaschine 16 in bekannter Weise erfolgen.

In einem Schritt S5 wird die NO_{X}-Speicherfähigkeit ausgewählter Katalysatorzellen ermittelt. Dies kann wiederum anhand von bekannten Speicherkatalysatormodellen für den NO_{X}-, SO_{X}- oder O₂-Beladungszustand durchgeführt werden. Erreicht die NO_{X}-Speicherfähigkeit nicht einen vorgebbaren Schwellenwert S₁ (Schritt S6), so wird in einem Schritt S7 der Regenerationsbetrieb aufgenommen.

In einem Schritt S8 wird in Abhängigkeit von der NO_{X}-Speicherfähigkeit, der NO_{X}-Desorption und einer räumlichen Lage jeder Katalysatorzelle sowie einer NO_{X}-Rohemission der Verbrennungskraftmaschine 16 in einem vorgebbaren Zeitraum eine kumulierte NO_{X}-Emission stromab des Speicherkatalysators berechnet. So müssen die in der Figur 2 gezeigten Katalysatorzellen Z₄ bis Z₆, die weiter stromab im Abgaskanal 14 angeordnet sind, gegebenenfalls neben der durch die Verbrennungskraftmaschine 16 erzeugten NO_{X}-Rohemission auch NO_{X} aufnehmen, das durch NO_{X}-Desorption in weiter vorne liegenden Katalysatorzellen (Z₁ bis Z₃) freigesetzt wird. Überschreitet die berechnete kumulierte NO_{X}-Emission stromab des Speicherkatalysators 12 einen vorgebbaren Schwellenwert S₂, so wird wiederum der Regenerationsbetrieb (Schritt S7) aufgenommen. Ist dies nicht der Fall, so verbleibt die Verbrennungskraftmaschine 16 in dem Magerbetrieb beziehungsweise wird auf den Magerbetrieb eingeregelt (Schritt S10).

Die Figur 6 zeigt ein Flußdiagramm zur Steuerung des Arbeitsmodus der Verbrennungskraftmaschine 16 während der Entschwefelung. In den Schritten S1 und S2 wird - wie bereits erläutert - zunächst der Speicherkatalysator 12 in einzelne Katalysatorzellen aufgeteilt und die Zellentemperatur ausgewählter Katalysatorzellen erfaßt. Liegt die Zellentemperatur in den ausgewählten Katalysatorzellen unterhalb einer Mindestentschwefelungstemperatur (Schritt S11), so wird keine weitere Maßnahme ergriffen (Schritt S12). Ansonsten wird in einem Schritt S13 überprüft, ob der SO_{X}-Beladungszustand einen vorgebbaren Schwellenwert S₃ überschreitet. Gegebenenfalls wird dann in einem Schritt S14 eine Dauer der Aufheizphase für die Entschwefelung festgelegt. Die Dauer der Aufheizphase zum Erreichen der Mindestentschwefelungstemperatur in weiter stromab gelegenen Katalysatorzellen (beispielsweise den Katalysatorzellen Z₄ bis Z₆ der Figur 2) kann in Abhängigkeit von der Zellentemperatur weiter stromauf gelegener Katalysatorzellen (beispielsweise den Katalysatorzellen Z₁ bis Z₃ der Figur 2) bestimmt werden. Neben einem Wärmefluß über das Abgas kann nämlich auch ein Wärmefluß innerhalb des Speicherkatalysators 12 zwischen den einzelnen Katalysatorzellen stattfinden. im allgemeinen weisen die weiter stromauf liegenden Katalysatorzellen eine höhere Zellentemperatur auf. Insgesamt kann auf diese Weise die Regenerationsdauer während der Entschwefelung deutlich verkürzt werden. In einem Schritt S15 wird dann die Entschwefelung durchgeführt.

## Patentansprüche

1. Verfahren zur Steuerung eines Arbeitsmodus einer Verbrennungskraftmaschine (16), wobei der Verbrennungskraftmaschine (16) Mittel zugeordnet werden, die in Abhängigkeit von einer berechneten oder gemessenen Katalysatortemperatur wenigstens eines in einem Abgaskanal angeordneten Speicherkatalysators (12) wenigstens einen Betriebsparameter der Verbrennungskraftmaschine (16) zur Einstellung des Arbeitsmodus der Verbrennungskraftmaschine (16) zumindest temporär beeinflussen, **dadurch gekennzeichnet, dass**
(a) der Speicherkatalysator (12) entsprechend einer vorgebbaren Matrix in eine Anzahl von Katalysatorzellen aufgeteilt wird;
(b) eine Zellentemperatur für jede Katalysatorzelle ermittelt wird und
(c) der Arbeitsmodus der Verbrennungskraftmaschine (16) in Abhängigkeit von der Zellentemperatur von wenigstens einer vorgebbaren Katalysatorzelle bestimmt wird derart,
- dass ein Magerbetrieb mit λ > 1 eingestellt wird, wenn in wenigstens einer Katalysatorzelle die Zellentemperatur zwischen einer vorgebbaren unteren Grenztemperatur (G₁) und einer vorgebbaren oberen Grenztemperatur (G₂) liegt und/oder
- dass beim Überschreiten der Zellentemperatur in wenigstens einer Katalysatorzelle über eine Mindestentschwefelungstemperatur eine Entschwefelung eingeleitet wird.

2. Verfahren nach Anspruch 1, **dadurch gekennzeichnet, dass**
(a) in Abhängigkeit von einem NO_{X}- und SO_{X}-Beladungszustand und der Zellentemperatur eine NO_{X}-Speicherfähigkeit für jede Katalysatorzelle ermittelt wird und
(b) der Arbeitsmodus der Verbrennungskraftmaschine (16) in Abhängigkeit von der NO_{X}-Speicherfähigkeit von wenigstens einer vorgebbaren Katalysatorzelle bestimmt wird.

3. Verfahren nach Anspruch 2, **dadurch gekennzeichnet, dass** ein Schwellenwert (S₁) für die NO_{X}-Speicherfähigkeit vorgegeben wird und beim Überschreiten des Schwellenwertes (S₁) wenigstens einer Katalysatorzelle ein Regenerationsbetrieb der Verbrennungskraftmaschine (16) mit λ ≤ 1 eingestellt wird.

4. Verfahren nach Anspruch 2 oder 3, **dadurch gekennzeichnet, dass**
(a) für einen vorgebbaren Zeitraum eine kumulierte NO_{X}-Rohemission der Verbrennungskraftmaschine (16) und eine Änderung des NO_{X}-Beladungszustandes ausgewählter Katalysatorzellen berechnet wird;
(b) in Abhängigkeit von der NO_{X}-Speicherfähigkeit, der Änderung des NO_{X}-Beladungszustandes und einer räumlichen Lage der ausgewählten Katalysatorzellen sowie der kumulierten NO_{X}-Rohemission eine kumulierte NO_{X}-Emission stromab des Speicherkatalysators (12) berechnet wird;
(c) ein Schwellenwert (S₂) für die kumulierte NO_{X}-Emission vorgegeben wird und
(d) beim Überschreiten des Schwellenwertes (S₂) der Regenerationsbetrieb der Verbrennungskraftmaschine (16) eingestellt wird.

5. Verfahren nach einem der vorhergehenden Ansprüche, **dadurch gekennzeichnet, dass** die Entschwefelung in Abhängigkeit von einem vorgebbaren Schwellenwert (S₃) für den SO_{X}-Beladungszustand initiiert wird.

6. Verfahren nach einem der vorhergehenden Ansprüche, **dadurch gekennzeichnet, dass** eine Dauer einer Aufheizphase zum Erreichen der Mindestentschwefelungstemperatur in weiter stromab gelegenen Katalysatorzellen in Abhängigkeit von der Zellentemperatur weiter stromauf gelegener Katalysatorzellen bestimmt wird.

7. Verfahren nach einem der vorhergehenden Ansprüche, **dadurch gekennzeichnet, dass** die Matrix zur Aufteilung des Speicherkatalysators (12) in die Katalysatorzellen anhand eines Speicherkatalysatormodells für eine räumliche Erstreckung, einen Temperaturverlauf, einen Verlauf einer Regenerationsgeschwindigkeit, einen Verlauf der NO_{X}-Speicherfähigkeit, einen Verlauf des NO_{X}-, SO_{X}- oder O₂-Beladungszustandes oder einer Kombination derselben festgelegt wird.

## Claims

1. Method for controlling an operating mode of a combustion engine (16), wherein means are allocated to the combustion engine (16), which, in dependence upon a calculated or measured catalyst temperature of at least one storage catalyst (12) arranged in an exhaust duct, influence at least one operating parameter of the combustion engine (16) in order to adjust the operating mode of the combustion engine (16) at least temporarily, **characterised in that**
(a) the storage catalyst (12) is subdivided according to a preselectable matrix into a number of catalyst cells;
(b) a cell temperature is determined for each catalyst cell;
(c) the operating mode of the combustion engine (16) is determined in dependence upon the cell temperature of at least one preselectable catalyst cell in such a manner that
- a lean operating mode with λ > 1 is set, whenever the cell temperature in at least one catalyst cell, lies between a preselectable lower threshold temperature (G₁) and a preselectable upper threshold temperature (G₂) and/or
- desulfuration is initiated whenever the cell temperature in at least one catalyst cell rises above a minimum desulfuration temperature.

2. Method according to claim 1, **characterised in that**
(a) an NOₓ storage capacity for each catalyst cell is determined in dependence upon a NOₓ and SOₓ loading status and the cell temperature, and
(b) the operating mode of the combustion engine (16) is determined in dependence upon the NOₓ storage capacity of at least one preselectable catalyst cell.

3. Method according to claim 2, **characterised in that** a threshold value (S₁) for the NOₓ storage capacity is preselected and that whenever the threshold value (S₁) of at least one catalyst cell is exceeded, a regeneration mode of the combustion engine (16) with λ ≤ 1 is adjusted.

4. Method according to claim 2 or 3, **characterised in that**
(a) a cumulative NOₓ raw emission from the combustion engine (16) and an alteration of the NOₓ loading status of selected catalyst cells are calculated for a preselectable period;
(b) a cumulative NOₓ emission downstream of the storage catalyst (12) is calculated in dependence upon the NOₓ storage capacity, the alteration of the NOₓ loading status, a spatial location of the selected catalyst cells and the cumulative NOₓ raw emission;
(c) a threshold value (S₂) for the cumulative NOₓ emission is preselected and
(d) whenever the threshold value (S₂) is exceeded, the regeneration operating mode of the combustion engine (16) is set.

5. Method according to any one of the preceding claims, **characterised in that** the desulfuration is initiated in dependence upon a preselectable threshold value (S₃) for the SOₓ loading status.

6. Method according to any one of the preceding claims, **characterised in that** a duration of a warm-up phase to reach the minimum desulfuration temperature in catalyst cells located further downstream is determined in dependence upon the cell temperature of catalyst cells located further upstream.

7. Method according to any one of the preceding claims, **characterised in that** the matrix for subdivision of the storage catalyst (12) into catalyst cells is established on the basis of a storage-catalyst model for a spatial extension, a temperature characteristic, a characteristic for a regeneration rate, a characteristic for the NOₓ storage capacity, a characteristic for the NOₓ, SOₓ or O₂ loading status or a combination of the same.

## Revendications

1. Procédé de commande d'un mode de fonctionnement d'un moteur à combustion interne (16), dans lequel des moyens sont associés au moteur à combustion interne (16) agissant, du moins temporairement, et en fonction d'une température de catalyseur, calculée ou mesurée, d'au moins un pot catalytique à accumulation (12) disposé dans un canal d'échappement des gaz, sur au moins un paramètre de fonctionnement du moteur à combustion interne (16) afin de régler le mode de fonctionnement du moteur à combustion interne (16), **caractérisé en ce que**
(a) le pot catalytique à accumulation (12) est divisé, de manière correspondante à une matrice prédéfinissable, en un certain nombre de cellules de catalyseur ;
(b) une température de cellule est déterminée pour chaque cellule de catalyseur ; et
(c) le mode de fonctionnement du moteur à combustion interne (16) est fixé en fonction de la température de cellule d'au moins une cellule de catalyseur, prédéfinissable, de telle sorte que
- soit réglé un fonctionnement pauvre avec λ > 1 si, dans au moins une cellule de catalyseur, la température de cellule est située entre une température limite inférieure (G₁) prédéfinissable et une température limite supérieure (G₂) prédéfinissable, et/ou
- soit déclenchée une désulfuration, lors du dépassement de la température de cellule dans au moins une cellule de catalyseur, d'une température minimale de désulfuration.

2. Procédé selon la revendication 1, **caractérisé en ce que**
(a) en fonction d'un état de charge en NO_{X} et en SO_{X} et de la température de cellule, une capacité d'accumulation de NO_{X} est déterminée pour chaque cellule de catalyseur ; et
(b) le mode de fonctionnement du moteur à combustion interne (16) est fixé en fonction de la capacité d'accumulation de NO_{X} d'au moins une cellule de catalyseur, prédéfinissable.

3. Procédé selon la revendication 2, **caractérisé en ce qu'**une valeur de seuil (S₁) pour la capacité d'accumulation de NO_{X} est prédéfinie et **en ce que**, lors du dépassement de la valeur de seuil (S₁) d'au moins une cellule de catalyseur, un fonctionnement de régénération du moteur à combustion interne (16) est réglé avec λ ≤ 1.

4. Procédé selon la revendication 2 ou 3, **caractérisé en ce que**
(a) pour un intervalle de temps prédéfinissable, une émission brute cumulée de NO_{X} du moteur à combustion interne (16) et une modification de l'état de charge en NO_{X} de cellules sélectionnées de catalyseur sont calculées ;
(b) en fonction de la capacité d'accumulation de NO_{X}, de la modification de l'état de charge en NO_{X} et d'une position spatiale des cellules sélectionnées de catalyseur, ainsi qu'en fonction de l'émission brute cumulée de NO_{X}, une émission cumulée de NO_{X} en aval du pot catalytique à accumulation (12) est calculée ;
(c) une valeur de seuil (S₂) est prédéfinie pour l'émission cumulée de NO_{X} ; et
(d) lors du dépassement de la valeur de seuil (S₂), le fonctionnement de régénération du moteur à combustion interne (16) est réglé.

5. Procédé selon l'une des revendications précédentes, **caractérisé en ce que** la désulfuration est lancée en fonction d'une valeur de seuil (S₃) prédéfinissable pour l'état de charge en SO_{X}.

6. Procédé selon l'une des revendications précédentes, **caractérisé en ce qu'**une durée d'une phase de montée en température pour atteindre la température minimale de désulfuration est déterminée dans des cellules de catalyseur, situées plus loin en aval, en fonction de la température de cellule de cellules de catalyseur, placées plus loin en amont.

7. Procédé selon l'une des revendications précédentes, **caractérisé en ce que** la matrice servant à la division du pot catalytique à accumulation (12) en cellules de catalyseur est établie au moyen d'un modèle de pot catalytique à accumulation pour une étendue spatiale, une allure de température, une allure de la vitesse de régénération, une allure de la capacité d'accumulation de NO_{X}, une allure de l'état de charge en NO_{X}, en SO_{X} ou en O₂, ou une combinaison de celles-ci.
